# EUROPÄISCHE PATENTSCHRIFT

(11) **EP 2 915 640 B1**
(45) Veröffentlichungstag und Bekanntmachung des Hinweises auf die Patenterteilung: **24.08.2016**
(21) Anmeldenummer: 14000794.9
(22) Anmeldetag: 05.03.2014
(51) Int. Cl.: B27N 3/14, B27N 3/02, B27N 3/04

(54) **Verfahren und Vorrichtung zur Herstellung einer OSB-Platte**
Method and apparatus for manufacturing an OSB panel
Procédé et appareil de fabrication d'un panneau OSB

(43) Veröffentlichungstag der Anmeldung: 09.09.2015
(73) Patentinhaber: SWISS KRONO Tec AG, 6006 Luzern (CH)
(72) Erfinder: Dobras, Stanislaw, 68200 Zary (PL); Przygodzki, Krzysztof, 68213 Lipinki Luzyckie (PL); Maracz, Bartlomiej, 68213 Lipinki Luzyckie (PL); Janiszewski, Miroslaw, 68200 Zary (PL); Jastrzab, Joanna, 68200 Zary (PL)
(74) Vertreter: Rehmann, Thorsten

(56) Entgegenhaltungen:
- EP-A1- 0 543 052
- DE-A1- 2 119 397
- DE-A1- 4 212 000
- DE-A1-102011 118 009
- DE-U1- 20 209 991
- US-A- 5 202 133
- US-A- 5 641 819
- US-A1- 2007 144 663
- US-A1- 2012 094 093

## Beschreibung

Die Erfindung betrifft ein Verfahren zur Herstellung einer OSB-Platte auf einer Anlage zur Herstellung einer Spanplatte unter Einbeziehung einer Anlage zur Herstellung einer OSB-Platte, wobei in einem Normalbetrieb die Anlage für die Spanplattenherstellung wie folgt betrieben wird:
- Zerspanen von Holzhackschnitzeln in einem Spanzerspaner zu nassen Spänen,
- Transportieren der nassen Späne von dem Spanzerspaner in einen Nassspanbunker,
- Transportieren der Späne aus dem Nassspanbunker in einen Spantrockner,
- Trocknen der Späne im Spantrockner,
- Transportieren der Späne aus dem Spantrockner in einen Spanbunker,
- Transportieren der Späne aus dem Spanbunker in eine Spansortieranlage,
- Sortieren der Späne in der Spansortieranlage in Grobspäne, Deckschichtspäne, Mittelschichtspäne und Staub,
- Transportieren der Deckschichtspäne aus der Spansortieranlage in einen Deckschichtspänebunker,
- Transportieren der Mittelschichtspäne aus der Spansortieranlage in einen Mittelschichtspänebunker,
- Beleimen der Deckschichtspäne und der Mittelschichtspäne mit einem Kunstharzleim,
- Transportieren der beleimten Deckschichtspäne in mindestens eine Deckschichtstreuvorrichtung,
- Transportieren der beleimten Mittelschichtspäne in mindestens eine Mittelschichtstreuvorrichtung,
- Streuen der Deckschichtspäne auf ein Spanformband zu mindestens einer unteren Deckschicht,
- Streuen der Mittelschichtspäne auf die untere Deckschicht zumindestens einer Mittelschicht,
- Streuen der Deckschichtspäne auf die Mittelschicht zu mindestens einer oberen Deckschicht,
- Transportieren des aus unterer Deckschicht, Mittelschicht und oberer Deckschicht bestehenden Spänekuchens zu einer Heißpresse,
- Verpressen des Spänekuchens in der Heißpresse zu einer Spanplatte gewünschter Dicke;
und wobei in einem Normalbetrieb die Anlage für die OSB-Plattenherstellung wie folgt betrieben wird:
- Zerspanen von Rundholz in einem Strandszerspaner zu nassen Strands,
- Transportieren der nassen Strands von dem Strandszerspaner in einen Nassstrandsbunker,
- Transportieren der Strands aus dem Nassstrandsbunker in einen Strandstrockner,
- Trocknen der Strands im Strandstrockner,
- Transportieren der Strands aus dem Strandstrockner in eine Strandssortieranlage,
- Sortieren der Strands in der Strandssortieranlage in Deckschichtstrands, Mittelschichtstrands und Feingut,
- Transportieren der Deckschichtstrands aus der Strandssortieranlage in einen Deckschichtstrandsbunker,
- Transportieren der Mittelschichtstrands aus der Strandssortieranlage in einen Mittelschichtstrandsbunker,
- Beleimen der Deckschichtstrands und der Mittelschichtstrands in je einer Beleimvorrichtung mit einem Kunstharzleim,
- Transportieren der beleimten Deckschichtstrands in mindestens eine Deckschichtstrandsstreuvorrichtung,
- Transportieren der beleimten Mittelschichtstrands in mindestens eine Mittelschichtstrandsstreuvorrichtung,
- Streuen der Deckschichtstrands auf ein Strandsformband zu mindestens einer unteren Deckschicht,
- Streuen der Mittelschichtstrands auf die untere Deckschicht zu mindestens einer Mittelschicht,
- Streuen der Deckschichtstrands auf die Mittelschicht zu mindestens einer oberen Deckschicht,
- Transportieren des aus unterer Deckschicht, Mittelschicht und oberer Deckschicht bestehenden Strandskuchens zu einer Heißpresse,
- Verpressen des Strandskuchens in der Heißpresse zu einer OSB-Platte gewünschter Dicke.

Die Erfindung betrifft weiterhin ein Verfahren zur Herstellung einer OSB-Platte auf einer Anlage zur Herstellung einer Spanplatte, die in einem Normalbetrieb wie zuvor beschrieben betrieben wird, sowie eine Deckschichtstreuvorrichtung zur Verwendung in den Verfahren.

Auch wenn die Herstellung von Spanplatten und OSB-Platten (Oriented Strands Board) ähnlich abläuft, so sind die Anlagen unterschiedlich aufgebaut. Ein Unternehmen, das sowohl Spanplatten als auch OSB-Platten herstellen möchte, muss sowohl eine Spanplattenanlage als auch eine OSB-Plattenanlage erwerben und einrichten. Aufgrund der längeren Strands sind die Festigkeitswerte einer OSB-Platte größer als die einer Spanplatte. Es ist bekannt, dass die neutrale Faser einer Holzwerkstoffplatte symmetrisch zur Mittenebene verläuft und die Stabilität der Holzwerkstoffplatte im Wesentlichen durch ihre Deckschichten bestimmt wird.

Als mit der Herstellung von OSB-Platten überhaupt begonnen wurde, haben sich die Späne für die Mittelschicht und die Deckschicht nur wenig voneinander unterschieden. Später haben die Suche nach der Verbesserung der Rentabilität, die Verringerung der Verfügbarkeit von gutem Rundholz und der Wunsch nach Steigerung der Produktionskapazität dazu beigetragen, dass die Strands für die Mittelschicht der OSB-Platte den Spänen für die Mittelschicht von Spanplatten immer mehr ähnelten.

Aus diesem Grund werden heute von Herstellern, die sowohl über eine OSB-Plattenanlage als auch über eine Spanplattenanlage verfügen, für die Mittelschicht einer OSB-Platte oftmals Späne verwendet, die für deren Spanplatten bestimmt sind. Dadurch wird die Wirtschaftlichkeit des Produktionsprozesses verbessert und die Produktionskapazität der OSB-Anlage gesteigert. Auch bei Verwendung einer Mittelschicht aus Spänen werden die in der Norm EN-300 festgesetzten Parameter für die OSB-Platten nicht verschlechtert.

Während OSB-Platten in der Regel als Bauplatten verwendet werden, werden Spanplatten in der Regel als Möbelplatten verwendet. Der Bedarf an OSB-Platten ist über das Jahr verteilt nicht konstant. Bei schlechtem Wetter geht der Bedarf zurück, bei gutem Wetter steigt er, sodass große Schwankungsbreiten bestehen. Der Hersteller muss diese Schwankungsbreite entweder durch eine entsprechende Lagerhaltung und/oder eine Verlängerung bzw. Verkürzung der Betriebszeiten der OSB-Anlage ausgleichen. Beides ist kostenintensiv.

Von dieser Problemstellung ausgehend liegt der Erfindung die Aufgabe zugrunde, ein Verfahren zur Herstellung einer OSB-Platte unter Einbeziehung einer Anlage zur Herstellung einer Spanplatte und gegebenenfalls einer Anlage zur Herstellung einer OSB-Platte zu schaffen.

Zur Problemlösung ist bei dem eingangs beschriebenen Verfahren vorgesehen, dass zur Herstellung einer OSB-Platte auf der Anlage zur Herstellung von Spanplatten folgende Schritte ausgeführt werden:
a) Transportieren zumindest eines Teils der in der Beleimvorrichtung beleimten Deckschichtstrands in die Deckschichtstreuvorrichtung,
b) Streuen der Deckschichtstrands auf das Spanformband zu mindestens einer unteren Deckschicht,
c) Streuen der beleimten Mittelschichtspäne auf die untere Deckschicht zu einer Mittelschicht,
d) Streuen der Deckschichtstrands auf die Mittelschicht zu mindestens einer oberen Deckschicht,
e) Transportieren des aus der unteren Deckschicht, der Mittelschicht und der oberen Deckschicht bestehenden Strands/Spänekuchens zu der Heißpresse,
f) Verpressen des Strands/Spänekuchens in der Heißpresse zu einer OSB-Platte gewünschter Dicke.

Durch diese Ausgestaltung ist es für ein Unternehmen, das über eine OSB-Anlage und eine Spanplatten-Anlage verfügt möglich, zur Erhöhung der Kapazität die Spanplatten-Anlage mit zu verwenden. Damit können Bedarfsspitzen kurzfristig aufgefangen werden.

Vorzugsweise werden zusätzlich die folgenden weiteren Schritte ausgeführt:
g) Transportieren eines dem aus der Beleimvorrichtung entnommenen Teil Deckschichtstrands entsprechenden Teil Mittelschichtspäne aus dem Mittelschichtspänebunker in die Mittelschichtstrandsstreuvorrichtung,
h) Transportieren des aus Mittelschichtspäne und Mittelschichtstrands bestehenden Mittelschichtgemisches aus dem Mittelschichtstrandsbunker in die Mittelschichtstrandsstreuvorrichtung,
i) Streuen der Deckschichtstrands aus der Deckschichtstrandsstreuvorrichtung auf das Strandsformband zu mindestens einer unteren Deckschicht,
j) Streuen des Mittelschichtgemisches aus der Mittelschichtstrandsstreuvorrichtung auf die untere Deckschicht zu mindestens einer Mittelschicht,
k) Streuen der Deckschichtstrands aus der Deckschichtstrandsstreuvorrichtung auf die Mittelschicht zu mindestens einer oberen Deckschicht,
l) Transportieren des aus der unteren Deckschicht, der Mittelschicht und der oberen Deckschicht bestehenden Strands/Spänekuchen zu der Heißpresse,
m) Verpressen des Strand/Spänekuchens in der Heißpresse zu einer OSB-Platte gewünschter Dicke.

Mit dieser Ausgestaltung ist es möglich, auf der OSB-Anlage und der Spanplatten-Anlage simultan identische OSB-Platten herzustellen.

Wenn ein Hersteller nicht über eine Anlage zur Herstellung von OSB-Platten und einer Anlage von Spanplatten verfügt, müssen die Anlage für Spanplatten ergänzt und folgende Schritte durchgeführt werden:
3.1 Zerspanen von Rundholz in einem Strandszerspaner zu nassen Strands,
3.2 Transportieren der nassen Strands von dem Strandszerspaner in einen Nassstrandsbunker,
3.3 Transportieren der Strands aus dem Nassstrandsbunker in den Spänetrockner,
3.4 Trocknen des Gemisches aus Strands und Späne im Spänetrockner,
3.5 Transportieren des Gemisches aus Strands und Späne aus dem Spänetrockner in den Spanbunker,
3.6 Transportieren des Gemisches aus Strands und Späne aus dem Spanbunker in die Spansortieranlage,
3.7 Sortieren des Gemisches aus Strands und Späne in der Spansortieranlage mindestens in Deckschichtstrands und Mittelschichtspäne,
3.8 Transportieren der Deckschichtstrands aus der Spansortieranlage in einen Deckschichtstrandsbunker,
3.9. Transportieren der Mittelschichtspäne aus der Spansortieranlage in den Mittelschichtspänebunker,
- 3.10 Transportieren der Deckschichtstrands aus dem Deckschichtstrandsbunker in eine Deckschichtstrandsbeleimvorrichtung,
3.11 Transportieren der Mittelschichtspäne in eine Mittelschichtspänebeleimvorrichtung,
3.12 Transportieren der beleimten Deckschichtspäne in die mindestens eine Deckschichtstreuvorrichtung,
3.13 Transportieren der beleimten Mittelschichtspäne in die mindestens eine Mittelschichtstreuvorrichtung,
3.14 Streuen der Deckschichtstrands auf das Spanformband zu mindestens einer unteren Deckschicht,
3.15 Streuen der beleimten Mittelschichtspäne auf die untere Deckschicht zu einer Mittelschicht,
3.16 Streuen der Deckschichtstrands auf die Mittelschicht zu mindestens einer oberen Deckschicht,
3.17 Transportieren des aus der unteren Deckschicht, der Mittelschicht und der oberen Deckschicht bestehenden Strands/Spänekuchens zu der Heißpresse,
3.18 Verpressen des Strands/Spänekuchens in der Heißpresse zu einer OSB-Platte gewünschter Dicke.

Die Beleimvorrichtung für die OSB-Strands umfasst vorzugsweise eine Strandswaage und eine Strandsbeleimvorrichtung.

Die Deckschichtstrands und die Späne für die Mittelschicht können mit einem Melamin-Harnstoff-Phenol-Formaldehyd-Leim (MUPF) oder mit einem polymeren Diphenylmethandiisocyanat-Leim (PMDI) verleimt werden. Auch ist es möglich, die Deckschichtstrands mit polymeren Diphenylmethandiisocyanat (PMDI) und die Mittelschicht mit einem Melamin-Harnstoff-Phenol-Formaldehyd-Leim (MUPF) zu beleimen oder umgekehrt.

Ebenso können die Deckschichtstrands und das Mittelschichtgemisch mit einem Melamin-Harnstoff-Phenol-Formaldehyd-Leim (MUPF) oder einem polymeren Diphenylmethandiisocyanat-Leim (PMDI) verleimt werden. Auch ist es möglich, die Deckschichtstrands mit polymeren Diphenylmethandiisocyanat (PMDI) und das Mittelschichtgemisch mit einem Melamin-Harnstoff-Phenol-Formaldehyd-Leim (MUPF) zu beleimen oder umgekehrt.

Eine Deckschichtstreumaschine zur Verwendung in einer herkömmlichen Anlage für die Spanplattenherstellung, die oberhalb eines Spanformbandes angeordnet ist, weist mindestens folgendes auf:
einen Spanbunker mit einem darin angeordneten ein erstes und ein zweites Ende aufweisendes Bunkerbodenband, einer Mehrzahl oberhalb des Bunkerbodenbandes angeordneter Scharrenrollen, einer Mehrzahl oberhalb des Bunkerbodenbandes angeordneter Auswerferrollen, einer Mehrzahl unterhalb des Bunkerbodenbandesangeordneter Siebe und einer Mehrzahl in einer Ebene unterhalb von und seitlich zu dem Bunkerbodenband angeordneter um je eine Drehachse antreibbarer Scheibenköpfe, einer oberhalb der Scharrenrolle angeordneten Zuführeinrichtung und einer unterhalb des Bunkerbodenbandes angeordneten Einrichtung zur Erzeugung eines Luftstromes,
wobei das Bunkerbodenband endlos umlaufend und reversibel antreibbar ist, jede Scharrenrolle um jeweils eine Drehachse drehbar angeordnet und zumindest ein Teil der Scharrenrollen reversibel antreibbar ist, die Zuführeinrichtung über den Scharrenrollen angeordnet ist, die um jeweils eine Drehachse drehbar angeordneten Auswerferrollen im Bereich des ersten Endes des Bunkerbodenbandes und die Siebe im Bereich des zweiten Ende des Bunkerbodenbandes angeordnet sind,
und wobei
1. Im Spanbetrieb alle Scharrenrollen und das Bunkerbodenband im Drehsinn in Arbeitsrichtung umlaufend in Betrieb sind, die Auswerferrollen und die Scheibenköpfe außer Betrieb sind, sodass die von der Spanzuführeinrichtung zugeführten Späne am ersten Ende von dem Bunkerbodenband herabfallen und dann von dem Luftstrom durch die Siebe hindurchgefördert werden und anschließend auf das Spanformband gestreut werden;
2. Im Strandbetrieb zumindest ein Teil der Scharrenrollen, das Bunkerbodenband, die Auswerferrollen und die Scheibenköpfe im Drehsinn entgegen der Arbeitsrichtung umlaufend in Betrieb sind, sodass die Strands am zweiten Ende von dem Bunkerbodenband herabfallen und über die Scheibenköpfe auf das Spanformband gestreut werden.

Mit einer solchen Deckschichtstreumaschine ist es möglich, sowohl OSB-Strands als auch Späne zu streuen, um entweder eine OSB-Platte mit einer Mittelschicht aus Späne oder wie herkömmlich auch eine Spanplatte auf der Spanplattenanlage herzustellen.

Mit Hilfe einer Zeichnung sollen Ausführungsbeispiele der Erfindung nachfolgend näher beschrieben werden. Es zeigen:
- Figur 1 -: die schematische Darstellung einer herkömmlichen Anlage zur Herstellung von OSB-Platten (obere Abbildung) und einer herkömmlichen Anlage zur Herstellung von Spanplatten (untere Abbildung);
- Figur 1a -: die Darstellung nach Figur 1 zur Verdeutlichung der Verbindung der beiden Anlagen miteinander;
- Figur 2 -: die schematische Schnittdarstellung der Deckschichtstreuvorrichtung in der Anlage zur Spanplattenherstellung im Spanbetrieb;
- Figur 3 -: die schematische Schnittdarstellung der Deckschichtstreuvorrichtung in der Anlage zur Spanplattenherstellung im Strandbetrieb.

Die obere Abbildung von Figur 1 zeigt die schematische Darstellung einer Anlage zur Herstellung von OSB-Platten. In einem Strandszerspaner 1 wird zunächst Rundholz zu nassen Strands 200 zerspant. Von dem Strandszerpaner 1 werden die Strands 200 in einen Nassstrandsbunker 2 transportiert und von dort aus in einen Strandstrockner 3 transportiert. In dem Strandstrockner 3 werden die nassen Strands 200 getrocknet. Die getrockneten Strands 200 werden von dem Strandstrockner 3 in eine Strandssortieranlage 5 transportiert, wo sie in Deckschichtstrands DS200, Mittelschichtstrands MS200 und Feingut F sortiert werden. Aus der Strandssortieranlage 5 werden die Deckschichtstrands DS200 in einen Deckschichtstrandsbunker 6 und die Mittelschichtstrands MS200 in einen Mittelschichtstrandsbunker 7 transportiert. Sowohl die Deckschichtstrands DS200 als auch die Mittelschichtstrands MS200 werden in je einer Beleimvorrichtung 6', 7' mit einem Leim KL, auf Melamin-Harnstoff-Phenol-Formaldehyd (MUPF)- und/oder Diphenylmethandiisocyanat (PMDI)-Basis beleimt. Deckschichtstrands DS200 und Mittelschichtstrands MS200 können mit demselben oder einem unterschiedlichen Leim beleimt werden. Nach dem Beleimen mit dem Kunstharz-Leim KL werden die Deckschichtstrands DS200 in mindestens eine Deckschichtstrandsstreuvorrichtung 8 und die Mittelschichtstrands MS200 in mindestens eine Mittelschichtstrandsstreuvorrichtung 9 transportiert. Die Deckschichtstrandsstreuvorrichtung 8 und die Mittelschichtstrandsstreuvorrichtung 9 sind oberhalb eines endlos umlaufenden Strandsformbandes 76 angeordnet. Auf das Strandsformband 76 werden zunächst Deckschichtstrands DS200 zu einer unteren Deckschicht DSOSB gestreut. Auf diese Deckschicht DSOSB werden dann die Mittelschichtstrands MS200 zu einer Mittelschicht MSOSB gestreut, auf die wiederum eine obere Deckschicht DSOSB mit Deckschichtstrands DS200 aufgestreut wird. Das Strandsformband 76 transportiert den gestreuten Strandskuchen zu der Heißpresse 170, in der dieser zu einer OSB-Platte 600 gewünschter Dicke verpresst wird. Vor der Heißpresse 170 kann über eine Auftragsvorrichtung 159 ein Trennmittel auf den Strandskuchen 900 aufgebracht werden, was insbesondere dann vorteilhaft ist, wenn ein PMDI-Leim Verwendung findet. Denkbar ist es auch, das Trennmittel auf das (hier nicht gezeigte) Pressblech der Heißpresse 170 aufzubringen.

Die untere Abbildung von Figur 1 zeigt die schematische Darstellung einer herkömmlichen Anlage zur Herstellung von Spanplatten.

In einem Spanzerspaner 10 werden zunächst Holzhackschnitzel zu nassen Spänen 100 zerspant. Von hier aus werden die nassen Späne 100 dann in einen Nassspanbunker 20 transportiert, von dem aus sie anschließend in einen Spantrockner 30 transportiert werden, um sie zu trocknen. Die getrockneten Späne 100 werden aus dem Spantrockner 30 in den Spanbunker 40 überführt, von wo aus sie in eine Spansortieranlage 50 überführt werden. In der Spansortieranlage 50 werden die Späne 100 in Grobspäne GS, Deckschichtspäne DS100, Mittelschichtspäne MS100 und Staub St sortiert. Die Deckschichtspäne DS100 werden aus der Spansortieranlage 50 in einen Deckschichtspänebunker 60 und die Mittelschichtspäne MS100 in einen Mittelschichtspänebunker 70 transportiert. Von dort aus gelangen sie in jeweils eine Beleimvorrichtung 60', 70', in der sie mit einem MUPF-Leim oder PMDI-Leim (jeder für sich auch Kunstharzleim KL genannt) beleimt werden. Die Mittelschichtspäne MS100 und die Deckschichtspäne DS100 können aber auch wie bei der Spanplattenfertigung an sich üblich mit einem Harnstoff-Formaldehyd-Leim (UF) beleimt werden. Die Deckschichtspäne DS100 werden aus der Beleimvorrichtung 60' in die Deckschichtstreuvorrichtungen 80 und die Mittelschichtspäne MS100 aus der Beleimvorrichtung 70' in die Mittelschichtstreuvorrichtungen 90 transportiert. Die Deckschichtstreuvorrichtungen 80 und die Mittelschichtstreuvorrichtungen 90 sind über dem Spanformband 75 angeordnet, auf das zunächst eine untere Deckschicht DS aus Deckschichtspänen DS100 gestreut wird. Auf die untere Deckschicht DS wird eine Mittelschicht MS aus Mittelschichtspänen MS100 gestreut, auf die wiederum eine obere Deckschicht DS aus Deckschichtspänen DS100 gestreut wird. Der aus unterer Deckschicht DS, Mittelschicht MS und oberer Deckschicht DS bestehende Spänekuchen wird von dem Formband 75 zur Heißpresse 150 transportiert, in der er zu einer Spanlatte 500 gewünschter Dicke gepresst wird. Auch vor der Heißpresse 150 kann auf den Spänekuchen über eine Auftragsvorrichtung 149 ein Trennmittel aufgebracht werden. Denkbar ist es auch, das Trennmittel auf das (hier nicht gezeigte) Pressblech der Heißpresse 150 aufzubringen.

Um auf der Anlage zur Herstellung von Spanplatten ebenfalls OSB-Platten herstellen zu können, werden, wie Figur 1 a zeigt, die in der Beleimvorrichtung 6' mit dem zuvor beschriebenen Kunstharzleim KL beleimten Deckschichtstrands DS200 in die Deckschichtstreuvorrichtungen 80 der Spanplattenanlage überführt. Aus dem Mittelschichtspänebunker 70 können Mittelschichtspäne 100 in den Mittelschichtstrandbunker 7 geführt werden. Die Menge der Mittelschichtspäne 100 entspricht im Wesentlichen der Menge der Deckschichtstrands DS200. Jetzt werden auf das Spanformband 75 eine untere Deckschicht DSOSB aus Deckschichtstrands DS200, auf diese Deckschciht DS eine Mittelschicht MS aus Mittelschichtspäne MS100 und auf diese wiederum eine obere Deckschicht DS aus Deckschichtstrands DS200 gestreut. Von dem Spanformband 75 wird dieser Strands/Späne-Kuchen 850 dann in die Heißpresse 150 transportiert, wo er zu einer OSB-Platte gewünschter Dicke verpresst wird.

In der OSB-Anlage kann die Mittelschicht MS gleichzeitig ebenfalls aus Mittelschichtspäne MS100 gestreut werden und der Strands/Späne-Kuchen 800 dort von dem Strandsformband 76 in die Heißpresse 170 transportiert, wo er ebenfalls zu einer OSB-Platte 600 gewünschter Dicke verpresst wird. Bevorzugt werden die in den Mittelschichtstrandsbunker 7 geförderten Mittelschichtspäne MS100 mit den Mittelschichtstrands MS200 zu einem Mittelschichtgemisch MS100 + MS200 gemischt, wobei unter den Begriff "Mischen" nicht zwingend ein aktiver Verfahrensschritt gemeint ist, sondern das Zusammenführen von Mittelschichtspäne MS100 und Mittelschichtstrands MS200 durchaus genügen kann. Dieses Mittelschichtgemisch MS100 + MS200 wird dann in die Mittelschichtstrandsstreuvorrichtung 9 transportiert. In der OSB-Anlage wird dann auf die untere Deckschicht DSOSB mindestens eine Mittelschicht MS + MSOSB gestreut.

In beiden Anlagen können vor der Heißpresse 150, 170 über Auftragsvorrichtungen 149, 159 dann auch Trennmittel auf den Strands/Späne-Kuchen 800, 850 oder die (nicht gezeigten) Stahlbänder der Heißpressen 150, 170 aufgebracht werden, um ein Verkleben der Deckschichtstrands DS200 an den (nicht gezeigten) Pressblechen der Heißpressen 150, 170 zu verhindern.

Wenn ein Hersteller nicht sowohl über eine OSB-Plattenanlage und eine Spanplattenanlage verfügt, sondern nur über eine Spanplattenanlage, mit der er auch OSB-Platten herstellen möchte, dann muss die Spanplattenanlage entsprechend ergänzt werden, wie dies im unteren Bild der Figur 1a durch die schraffierten Kästen angegeben ist. In einem Strandszerspaner 110 wird zunächst Rundholz zu nassen Strands 300 zerspant. Von dem Strandszerspaner 110 werden die Strands 300 dann in einen Nasstrandsbunker 120 transportiert und von dort aus in den Spantrockner 30 überführt, in dem nasse Strands 300 mit den nassen Spänen 100 aus dem Nassspanbunker 20 vermischt und dann das Gemisch aus nassen Strands 300 und nassen Spänen 100 getrocknet wird. Das getrocknete Gemisch wird dann in den Spanbunker 40 transportiert. Der maximale Füllstand des Spanbunkers 40 sollte nicht mehr als 5% seines Volumens betragen. Die Späne 100 und Strands 300 müssen laufend aus dem Spanbunker 40 ausgetragen werden. Hierzu sind in dem Spanbunker 40 (nicht dargestellte) Schnecken vorgesehen, die so schnell umlaufen müssen, dass sich Späne 100 / Strands 300 in dem Spanbunker 40 nicht sammeln können. Aus dem Spanbunker 40 wird das Gemisch aus getrockneten Späne 100 und getrockneten Strands 300 dann in die Spansortieranlage 50 transportiert. In der Spansortieranlage 50 wird das Gemisch mindestens in Deckschichtspäne DS300 und Mittelschichtspäne MS100 sortiert. Die Deckschichtspäne DS300 werden dann in den Deckschichtstrandsbunker 160 transportiert und gelangen von dort aus in die Beleimvorrichtung 160'. Die beleimten Deckschichtstrands DS300 werden anschließend in die Deckschichtstreuvorrichtungen 80 überführt. Die in der Spansortieranlage 50 aussortierten Mittelschichtspäne MS100 nehmen ihren Weg wie zuvor beschrieben und der aus Deckschichtstrands DS300 und der Mittelschichtspäne MS100 gestreute Strands/Spänekuchen 850 wird wie zuvor beschrieben von der Heißpresse 150 zu einer OSB-Platte 600 gewünschter Dicke verpresst.

Die Beleimvorrichtungen 6', 160' können mit einer Strandswaage und einem Trommelmischer versehen sein. Auch jede andere spezielle Beleimvorrichtung für die Strandsbeleimung ist aber denkbar.

Damit über die Deckschichtstreuvorrichtungen 80 der Spanplattenanlage sowohl Deckschichtspäne DS100 als auch Deckschichtstrands DS200, DS300 gestreut werden können, muss diese so umgebaut werden, wie dies in den Figuren 2 und 3 schematisch dargestellt ist.

Die Deckschichtstreuvorrichtung 80 ist oberhalb des in Arbeitsrichtung A (das ist die Transportrichtung des Strands/Späne-Kuchens 850) endlos umlaufenden Spanformbandes 75 angeordnet. Sie besteht im Wesentlichen aus einem Spanbunker 88 mit einem darin angeordneten Bunkerbodenband 81, das ein erstes Ende 811 und ein zweites Ende 812 aufweist. Das Bunkerbodenband 81 ist in zwei gegenläufige Richtungen (Arbeitsrichtung A und entgegengesetzt dazu) reversibel antreibbar. Oberhalb des Bunkerbodenbandes 81 sind jeweils um eine Drehachse D₁ antreibbare Auswerferrollen 83 und jeweils um eine Drehachse D reversibel antreibbare Scharrenrollen 82 angeordnet. Im Bereich des ersten Endes 811 sind unterhalb des Bunkerbodenbandes 81 Siebe 84 angeordnet.

Figur 2 zeigt die Deckschichtstreuvorrichtung 80 zum Streuen der unteren Deckschicht DS im Spanbetrieb. Die Deckschichtspäne DS100 werden über die Zuführeinrichtung 86 in den Spanbunker 88 eingegeben. Dort fallen sie auf die Scharrenrollen 82, die gleichsinnig zur Arbeitsrichtung A um die Drehachse D rotieren. Über die sich drehenden Scharrenrollen 82 gelangen die Deckschichtspäne DS100 auf das Bunkerbodenband 81, das ebenfalls in Arbeitsrichtung A endlos umläuft. Am ersten Ende 811 des Bunkerbodenbandes 81 fallen die Deckschichtspäne DS100 von diesem herunter und treffen auf das erste unterhalb des Bunkerbodenbandes 81 angeordnete Sieb 84. Über den von dem Gebläse 87 erzeugten Luftstrom werden die Deckschichtspäne DS100 durch die Siebe 84 hindurchgeblasen und dann zu einer unteren Deckschicht DS auf dem Formband 75 aufgestreut. Auf die gestreute Mittelschicht MS wird anschließend eine obere Deckschicht DS aufgestreut. Damit die obere Deckschicht DS aufgestreut werden kann, muss die Deckschichtstreuvorrichtung spiegelbildlich zu der Deckschichtstreuvorrichtung 80 ausgebildet sein, was bedeutet, dass sich alles in entgegengesetzter Richtung dreht.

Figur 3 zeigt den Strandbetrieb der Deckschichtstreuvorrichtung 80 zum Streuen der unteren Deckschicht DSOSB. Auch hier gilt, dass die Deckschichtstreuvorrichtung 80 spiegelbildlich ausgebildet sein muss, um die obere Deckschicht DSOSB zu streuen, also sich alles in entgegengesetzter Richtung drehen muss. Die Deckschichtstrands DS200/DS300 gelangen über die Zuführeinrichtung 86 in den Spanbunker 88. Ein Teil der Scharrenrollen 82 ist - da er nicht benötigt wird - ausgebaut oder stillgesetzt. Es können Scharrenrollen 82 unterschiedlicher Größe eingesetzt werden, es können aber auch wie in Figur 2 gezeigt Scharrenrollen 82 identischer Größe Verwendung finden. Die Darstellung hier ist rein schematisch. Das Spanformband 75 läuft weiterhin in Arbeitsrichtung A um. Jetzt wird das Bunkerbodenband 81 entgegen die Arbeitsrichtung A umlaufend angetrieben. Die Deckschichtstrands DS200/DS300 fallen auf die Scharrenrollen 82, die gegensinnig zur Arbeitsrichtung A rotieren und werden von diesen in Richtung des zweiten Endes 812 des Bunkerbodenbandes 81 zu den in derselben Richtung wie die Scharrenrollen 80 angetriebenen Auswerferrollen 83 transportiert. An den Scharrenrollen 82 vorbei fallende Späne werden vom Bunkerbodenband 81 ebenfalls in Richtung der Auswerferrollen 83, transportiert und dann auf die ebenfalls gegensinnig zur Arbeitsrichtung A angetriebenen Scheibenköpfe 85 geworfen, von wo aus sie dann auf das Spanformband 75 zur unteren bzw. oberen Deckschicht DSOSB gestreut werden.

Die Drehrichtungen sind in den Figuren jeweils durch Pfeile an den entsprechenden Bauteilen angegeben.

**Bezugszeichenliste**

| | | | |
|---|---|---|---|
| 1 | Strandszerspaner | 85 | Scheibenkopf |
| 2 | Nassstrandsbunker | 86 | Zuführvorrichtung |
| 3 | Strandstrockner | 87 | Gebläse/Einrichtung |
| 5 | Strandssortieranlage | 90 | Mittelschichtstreuvorrichtung |
| 6 | Deckschichtstrandsbunker | | |
| 6' | Beleimvorrichtung | 100 | Späne |
| 7 | Mittelschichtstrandsbunker | 149 | Auftragsvorrichtung |
| 7' | Beleimvorrichtung | 150 | Heißpresse |
| 8 | Deckschichtstrandsstreuvorrichtung | 159 | Auftragsvorrichtung |
| | | 160 | Deckschichtstrandsbunker |
| 9 | Mittelschichtstrandsstreuvorrichtung | 160' | Beleimvorrichtung |
| | | 170 | Heißpresse |
| 10 | Spanzerspaner | 200 | Strands |
| 20 | Nassspanbunker | 300 | Strands |
| 30 | Spantrockner | 500 | Spanplatte |
| 40 | Spanbunker | 600 | OSB-Platte |
| 50 | Spansortieranlage | 800 | Strands/Spänekuchen |
| 60 | Deckschichtspänebunker | 811 | erstes Ende |
| 60' | Beleimvorrichtung | 812 | zweites Ende |
| 70 | Mittelschichtspänebunker | 850 | Strands/Spänekuchen |
| 70' | Beleimvorrichtung | 900 | Strandskuchen |
| 75 | Spanformband | 950 | Spänekuchen |
| 76 | Strandsformband | A | Arbeitsrichtung |
| 80 | Deckschichtstreuvorrichtung | D | Drehachse |
| 81 | Bunkerbodenband | D₁ | Drehachse |
| 82 | Scharrenrolle | D₂ | Drehachse |
| 83 | Auswerferrolle | DS100 | Deckschichtspäne |
| 84 | Sieb | DS200 | Deckschichtstrand |
| DS300 | Deckschichtstrand | | |
| DSOSB | Deckschicht | | |
| F | Feingut | | |
| GS | Grobspäne | | |
| KL | Kunstharzleim | | |
| MS | Mittelschicht | | |
| MSOSB | Mittelschicht | | |
| MS100 | Mittelschichtspäne | | |
| MS200 | Mittelschichtstrands | | |
| MS100 + MS200 | Mittelschichtgemisch | | |
| St | Staub | | |

## Patentansprüche

1. Verfahren zur Herstellung einer OSB-Platte auf einer Anlage zur Herstellung einer Spanplatte unter Einbeziehung einer Anlage zur Herstellung einer OSB-Platte,
wobei in einem Normalbetrieb die Anlage für die Spanplattenherstellung wie folgt betrieben wird:
- Zerspanen von Holzhackschnitzeln in einem Spanzerspaner (10) zu nassen Spänen (100),
- Transportieren der nassen Späne (100) von dem Spanzerspaner (10) in einen Nassspanbunker (20),
- Transportieren der Späne (100) aus dem Nassspanbunker (20) in einen Spantrockner (30),
- Trocknen der Späne (100) im Spantrockner (30),
- Transportieren der Späne (100) aus dem Spantrockner (30) in einen Spanbunker (40),
- Transportieren der Späne (100) aus dem Spanbunker (40) in eine Spansortieranlage (50),
- Sortieren der Späne (100) in der Spansortieranlage (50) in Grobspäne (GS), Deckschichtspäne (DS100), Mittelschichtspäne (MS100) und Staub (St),
- Transportieren der Deckschichtspäne (DS100) aus der Spansortieranlage (50) in einen Deckschichtspänebunker (60),
- Transportieren der Mittelschichtspäne (MS100) aus der Spansortieranlage (50) in einen Mittelschichtspänebunker (70),
- Beleimen der Deckschichtspäne (DS100) und der Mittelschichtspäne (MS100) mit einem Kunstharzleim (KL),
- Transportieren der beleimten Deckschichtspäne (DS100) in mindestens eine Deckschichtstreuvorrichtung (80),
- Transportieren der beleimten Mittelschichtspäne (MS100) in mindestens eine Mittelschichtstreuvorrichtung (90),
- Streuen der Deckschichtspäne (DS100) auf ein Spanformband (75) zu mindestens einer unteren Deckschicht (DS),
- Streuen der Mittelschichtspäne (MS100) auf die untere Deckschicht (DS) zumindestens einer Mittelschicht (MS),
- Streuen der Deckschichtspäne (DS100) auf die Mittelschicht (MS) zu mindestens einer oberen Deckschicht (DS),
- Transportieren des aus unterer Deckschicht (DS), Mittelschicht (MS) und oberer Deckschicht (DS) bestehenden Spänekuchens (950) zu einer Heißpresse (150),
- Verpressen des Spänekuchens (950) in der Heißpresse (150) zu einer Spanplatte (500) gewünschter Dicke;
und wobei in einem Normalbetrieb die Anlage für die OSB-Plattenherstellung wie folgt betrieben wird:
- Zerspanen von Rundholz in einem Strandszerspaner (1) zu nassen Strands (200),
- Transportieren der nassen Strands (200) von dem Strandszerspaner (1) in einen Nassstrandsbunker (2),
- Transportieren der Strands (200) aus dem Nassstrandsbunker (2) in einen Strandstrockner (3),
- Trocknen der Strands (200) im Strandstrockner (3),
- Transportieren der Strands (200) aus dem Strandstrockner (3) in eine Strandssortieranlage (5),
- Sortieren der Strands (200) in der Strandssortieranlage (5) in Deckschichtstrands (DS200), Mittelschichtstrands (MS200) und Feingut (F),
- Transportieren der Deckschichtstrands (DS200) aus der Strandssortieranlage (5) in einen Deckschichtstrandsbunker (6),
- Transportieren der Mittelschichtstrands (MS200) aus der Strandssortieranlage (5) in einen Mittelschichtstrandsbunker (7),
- Beleimen der Deckschichtstrands (DS200) und der Mittelschichtstrands (MS200) in je einer Beleimvorrichtung (6', 7') mit einem Kunstharzleim,
- Transportieren der beleimten Deckschichtstrands (DS200) in mindestens eine Deckschichtstrandsstreuvorrichtung (8),
- Transportieren der beleimten Mittelschichtstrands (MS200) in mindestens eine Mittelschichtstrandsstreuvorrichtung (9),
- Streuen der Deckschichtstrands (DS200) auf ein Strandsformband (76) zu mindestens einer unteren Deckschicht (DSOSB),
- Streuen der Mittelschichtstrands (MS200) auf die untere Deckschicht (DSOSB) zu mindestens einer Mittelschicht (MSOSB),
- Streuen der Deckschichtstrands (DS200) auf die Mittelschicht (MSOSB) zu mindestens einer oberen Deckschicht (DSOSB),
- Transportieren des aus unterer Deckschicht (DSOSB), Mittelschicht (MSOSB) und oberer Deckschicht (DSOSB) bestehenden Strandskuchens (900) zu einer Heißpresse (170),
- Verpressen des Strandskuchens (900) in der Heißpresse (170) zu einer OSB-Platte gewünschter Dicke,
**dadurch gekennzeichnet, dass** zur Herstellung einer OSB-Platte auf der Anlage zur Herstellung von Spanplatten folgende Schritte ausgeführt werden:
a) Transportieren zumindest eines Teils der in der Beleimvorrichtung (6') beleimten Deckschichtstrands (DS200) in die mindestens eine Deckschichtstreuvorrichtung (80),
b) Streuen der Deckschichtstrands (DS200) auf das Spanformband (75) zu mindestens einer unteren Deckschicht (DSOSB),
c) Streuen der beleimten Mittelschichtspäne (MS100) auf die untere Deckschicht (DSOSB) zu einer Mittelschicht (MS),
d) Streuen der Deckschichtstrands (DS200) auf die Mittelschicht (MS) zu mindestens einer oberen Deckschicht (DSOSB),
e) Transportieren des aus der unteren Deckschicht (DSOSB), der Mittelschicht (MS) und der oberen Deckschicht (DSOSB) bestehenden Strands/Spänekuchens (850) zu der Heißpresse (150),
f) Verpressen des Strands/Spänekuchens (850) in der Heißpresse (150) zu einer OSB-Platte (600) gewünschter Dicke.

2. Verfahren nach Anspruch 1, **gekennzeichnet durch** folgende weitere Schritte:
g) Transportieren eines dem aus der Beleimvorrichtung (6') entnommenen Teils Deckschichtstrands (DS200) entsprechenden Teils Mittelschichtspäne (MS100) aus dem Mittelschichtspänebunker (70) in den Mittelschichtstrandsbunker (7),
h) Transportieren des aus Mittelschichtspäne (MS100) und Mittelschichtstrands (MS200) bestehenden Mittelschichtgemisches (MS100 + MS200) aus dem Mittelschichtstrandsbunker (7) in die Mittelschichtstrandsstreuvorrichtung (9),
i) Streuen der Deckschichtstrands (DS200) aus der Deckschichtstrandsstreuvorrichtung (8) auf das Strandsformband (76) zu mindestens einer unteren Deckschicht (DSOSB),
j) Streuen des Mittelschichtgemischs (MS100 + MS200) aus der Mittelschichtstrandsstreuvorrichtung (9) auf die untere Deckschicht (DSOSB) zu mindestens einer Mittelschicht (MS + MSOSB),
k) Streuen der Deckschichtstrands (DS200) aus der Deckschichtstrandsstreuvorrichtung (8) auf die Mittelschicht (MS + MSOSB) zu mindestens einer oberen Deckschicht (DSOSB),
l) Transportieren des aus der unteren Deckschicht (DSOSB), der Mittelschicht (MS + MSOSB) und der oberen Deckschicht (DSOSB) bestehenden Strand/Spänekuchen (800) zu der Heißpresse (170),
m) Verpressen des Strand/Spänekuchens (800) in der Heißpresse (170) zu einer OSB-Platte (600) gewünschter Dicke.

3. Verfahren zur Herstellung einer OSB-Platte auf einer Anlage zur Herstellung einer Spanplatte, wobei in einem Normalbetrieb die Anlage wie folgt betrieben wird:
- Zerspanen von Holzhackschnitzeln in einem Spanzerspaner (10) zu nassen Spänen (100),
- Transportieren der nassen Späne (100) von dem Spanzerspaner (10) in einen Nassspanbunker (20),
- Transportieren der Späne (100) aus dem Nassspanbunker (20) in einen Spantrockner (30),
- Trocknen der Späne (100) im Spantrockner (30),
- Transportieren der Späne (100) aus dem Spantrockner (30) in einen Spanbunker (40),
- Transportieren der Späne (100) aus dem Spanbunker (40) in eine Spansortieranlage (50),
- Sortieren der Späne (100) in der Spansortieranlage (50) in Grobspäne (GS), Deckschichtspäne (DS100), Mittelschichtspäne (MS100) und Staub (St),
- Transportieren der Deckschichtspäne (DS100) aus der Spansortieranlage (50) in einen Deckschichtspänebunker (60),
- Transportieren der Mittelschichtspäne (MS100) aus der Spansortieranlage (50) in einen Mittelschichtspänebunker (70),
- Beleimen der Deckschichtspäne (DS100) und der Mittelschichtspäne (MS100) mit einem Kunstharzleim (KL),
- Transportieren der beleimten Deckschichtspäne (DS100) in mindestens eine Deckschichtstreuvorrichtung (80),
- Transportieren der beleimten Mittelschichtspäne (MS100) in mindestens eine Mittelschichtstreuvorrichtung (90),
- Streuen der Deckschichtspäne (DS100) auf ein Spanformband (75) zu mindestens einer unteren Deckschicht (DS),
- Streuen der Mittelschichtspäne (MS100) auf die untere Deckschicht (DS) zumindestens einer Mittelschicht (MS),
- Streuen der Deckschichtspäne (DS100) auf die Mittelschicht (MS) zu mindestens einer oberen Deckschicht (DS),
- Transportieren des aus unterer Deckschicht (DS), Mittelschicht (MS) und oberer Deckschicht (DS) bestehenden Spänekuchens (950) zu einer Heißpresse (150),
- Verpressen des Spänekuchens (950) in der Heißpresse (150) zu einer Spanplatte (500) gewünschter Dicke;
**gekennzeichnet durch folgende Schritte:**
3.1 Zerspanen von Rundholz in einem Strandszerspaner (110) zu nassen Strands (300),
3.2 Transportieren der nassen Strands (300) von dem Strandszerspaner (110) in einen Nassstrandsbunker (120),
3.3 Transportieren der Strands (300) aus dem Nassstrandsbunker (120) in den Spänetrockner (30), wo sie mit den Spänen (100) aus dem Nassspanbunker (20) vermischt werden,
3.4 Trocknen des Gemisches aus Strands (300) und Späne (100) im Spänetrockner (30),
3.5 Transportieren des Gemisches aus Strands (300) und Späne (100) aus dem Spänetrockner (30) in den Spanbunker (40),
3.6 Transportieren des Gemisches aus Strands (300) und Späne (100) aus dem Spanbunker (40) in die Spansortieranlage (50),
3.7 Sortieren des Gemisches aus Strands (300) und Späne (100) in der Spansortieranlage (50) in mindestens Deckschichtstrands (DS300) und Mittelschichtspäne (MS100),
3.8 Transportieren der Deckschichtstrands (DS300) aus der Spansortieranlage (50) in einen Deckschichtstrandsbunker (160),
3.9 Transportieren der Mittelschichtspäne (MS100) aus der Spansortieranlage (50) in den Mittelschichtspänebunker (70),
3.10 Transportieren der Deckschichtstrands (DS300) aus dem Deckschichtstrandsbunker (160) in eine Deckschichtstrandsbeleimvorrichtung (160'),
3.11 Transportieren der Mittelschichtspäne (MS100) in eine Mittelschichtspänebeleimvorrichtung (70'),
3.12 Transportieren der beleimten Deckschichtspäne (DS300) in die mindestens eine Deckschichtstreuvorrichtung (80),
3.13 Transportieren der beleimten Mittelschichtspäne (MS100) in die mindestens eine Mittelschichtstreuvorrichtung (90),
3.14 Streuen der Deckschichtstrands (DS300) auf das Spanformband (75) zu mindestens einer unteren Deckschicht (DSOSB),
3.15 Streuen der beleimten Mittelschichtspäne (MS100) auf die untere Deckschicht (DSOSB) zu mindestens einer Mittelschicht (MS), 3.16 Streuen der Deckschichtstrands (DS300) auf die Mittelschicht (MS) zu mindestens einer oberen Deckschicht (DSOSB),
3.17 Transportieren des aus der unteren Deckschicht (DSOSB), der Mittelschicht (MS) und der oberen Deckschicht (DSOSB) bestehenden Strands/Spänekuchens (850) zu der Heißpresse (150),
3.18 Verpressen des Strands/Spänekuchens (850) in der Heißpresse (150) zu einer OSB-Platte (600) gewünschter Dicke.

4. Verfahren nach Anspruch 1 oder 3, **dadurch gekennzeichnet, dass** die Deckschichtstrands (DS200) und die Späne (100) für die Mittelschicht (MSOSB) mit einem Melamin-Harnstoff-Phenol-Formaldehyd-Leim (MUPF) beleimt werden.

5. Verfahren nach Anspruch 1 oder 3, **dadurch gekennzeichnet, dass** zur Beleimung der Deckschichtstrands (DS200) polymeres Diphenylmethandiisocyanat (PMDI) und zur Beleimung der Späne (100) für die Mittelschicht (MSOSB) Melamin-Harnstoff-Phenol-Formaldehyd-Leim (MUPF) verwendet wird oder umgekehrt.

6. Verfahren nach Anspruch 1 oder 3, **dadurch gekennzeichnet, dass** zur Beleimung der Deckschichtstrands (DS200) und der Späne (100) für die Mittelschicht (MSOSB) polymeres Diphenylmethandiisocyanat (PMDI) weiter verwendet wird.

7. Verfahren nach Anspruch 2, **dadurch gekennzeichnet, dass** die Deckschichtstrands (DS200) und das Mittelschichtgemisch (MS100 + MS200) mit einem Melamin-Harnstoff-Phenol-Formaldehyd-Leim (MUPF) beleimt werden.

8. Verfahren nach Anspruch 2, **dadurch gekennzeichnet, dass** zur Beleimung der Deckschichtstrands (DS200) polymeres Diphenylmethandiisocyanat (PMDI) und zur Beleimung des Mittelschichtgemischs (MS100 + MS200) Melamin-Harnstoff-Phenol-Formaldehyd-Leim (MUPF) verwendet wird oder umgekehrt.

9. Verfahren nach Anspruch 2, **dadurch gekennzeichnet, dass** zur Beleimung der Deckschichtstrands (DS200) und des Mittelschichtgemischs (MS100 + MS200) polymeres Diphenylmethandiisocyanat (PMDI) verwendet wird.

10. Deckschichtstreuvorrichtung zur Verwendung in dem Verfahren nach einem der Ansprüche 1 bis 7, zur Anordnung oberhalb eines in einer Arbeitsrichtung (A) endlos umlaufenden Spanformbandes (75), mindestens aufweisend:
einen Spanbunker (88) mit einem darin angeordneten ein erstes (811) und ein zweites (812) Ende aufweisenden Bunkerbodenband (81), einer Mehrzahl oberhalb des Bunkerbodenbandes (81) angeordneter Scharrenrollen (82), einer Mehrzahl oberhalb des Bunkerbodenbandes (81) angeordneter Auswerferrollen (83), einer Mehrzahl unterhalb des Bunkerbodenbandes (81) angeordneter Siebe (84) und einer Mehrzahl in einer Ebene unterhalb von und seitlich zu dem Bunkerbodenband (81) angeordneter um je eine Drehachse (D₂) antreibbarer Scheibenköpfe (85), einer oberhalb der Scharrenrolle (82) angeordneten Zuführeinrichtung (86) und einer unterhalb des Bunkerbodenbandes (81) angeordneten Einrichtung (87) zur Erzeugung eines Luftstromes,
wobei das Bunkerbodenband (81) endlos umlaufend und reversibel antreibbar ist, jede Scharrenrolle (82) um jeweils eine Drehachse (D) drehbar angeordnet und zumindest ein Teil der Scharrenrollen (82) reversibel antreibbar ist, die Span- oder Strands-Zuführeinrichtung (86) über den Scharrenrollen (82) angeordnet ist, die um jeweils eine Drehachse (D₁) drehbar angeordneten Auswerferrollen (83) im Bereich des ersten Endes des Bunkerbodenbandes (81) und die Siebe (84) im Bereich des zweiten Endes des Bunkerbodenbandes (81) angeordnet sind,
und wobei
1. Im Spanbetrieb
alle Scharrenrollen (82) und das Bunkerbodenband (81) im Drehsinn in Arbeitsrichtung (A) umlaufend in Betrieb sind, die Auswerferrollen (83) und die Scheibenköpfe (85) außer Betrieb sind, sodass die von der Spanzuführeinrichtung (86) zugeführten Späne (100) am ersten Ende (811) von dem Bunkerbodenband (81) herabfallen, dann von dem Luftstrom durch die Siebe (84) hindurchgefördert werden und anschließend auf das Spanformband (75) gestreut werden;
2. Im Strandbetrieb
zumindest ein Teil der Scharrenrollen (82), das Bunkerbodenband (81), die Auswerferrollen (83) und die Scheibenköpfe (85) im Drehsinn entgegen der Arbeitsrichtung (A) umlaufend in Betrieb sind, sodass die Strands (200, 300) am Ende (812) von dem Bunkerbodenband (81) herabfallen und über die Scheibenköpfe (85) auf das Spanformband (75) gestreut werden.

## Claims

1. Process for producing an OSB panel on a plant for producing a particle board by incorporating a plant for producing an OSB panel,
where, in normal operation, the plant for particle board production is operated as follows:
- cutting wood chippings in a chip cutter (10) to form wet chips (100),
- transporting the wet chips (100) from the chip cutter (10) into a wet chip bunker (20),
- transporting the chips .(100) from the wet chip bunker (20) into a chip dryer (30),
- drying the chips (100) in the chip dryer (30),
- transporting the chips (100) out of the chip dryer (30) into a chip bunker (40),
- transporting the chips (100) out of the chip bunker (40) into a chip sorting system (50),
- sorting the chips (100) in the chip sorting system (50) into coarse chips (GS), covering layer chips (DS100), middle layer chips (MS100) and dust (St),
- transporting the covering layer chips (DS100) out of the chip sorting system (50) into a covering layer chip bunker (60),
- transporting the middle layer chips (MS100) out of the chip sorting system (50) into a middle layer chip bunker (70),
- gluing the covering layer chips (DS100) and the middle layer chips (MS100) with a synthetic resin glue (KL),
- transporting the glued covering layer chips (DS100) into at least one covering layer scattering apparatus (80),
- transporting the glued middle layer chips (MS100) into at least one middle layer scattering apparatus (90),
- scattering the covering layer chips (DS100) onto a chip forming belt (75) to form at least one lower covering layer (DS),
- scattering the middle layer chips (MS100) onto the lower covering layer (DS) to form at least one middle layer (MS),
- scattering the covering layer chips (DS100) onto the middle layer (MS) to form at least one upper covering layer (DS),
- transporting the chip cake (950) consisting of lower covering layer (DS), middle layer (MS) and upper covering layer (DS) to a hot press (150),
- pressing the chip cake (950) in the hot press (150) to form a particle board (500) of desired thickness;
and where, in normal operation, the plant for the OSB panel production is operated as follows:
- cutting roundwood in a strand cutter (1) to form wet strands (200),
- transporting the wet strands (200) from the strand cutter (1) into a wet strand bunker (2),
- transporting the strands (200) from the wet strand bunker (2) into a strand dryer (3),
- drying the strands (200) in the strand dryer (3),
- transporting the strands (200) from the strand dryer (3) into a strand sorting system (5),
- sorting the strands (200) in the strand sorting system (5) into covering layer strands (DS200), middle layer strands (MS200) and fines (F),
- transporting the covering layer strands (DS200) from the strand sorting system (5) into a covering layer strand bunker (6),
- transporting the middle layer strands (MS200) from the strand sorting system (5) into a middle layer strand bunker (7),
- gluing the covering layer strands (DS200) and the middle layer strands (MS200) each in a gluing apparatus (6', 7') with a synthetic resin glue,
- transporting the glued covering layer strands (DS200) into at least one covering layer strand scattering apparatus (8),
- transporting the glued middle layer strands (MS200) into at least one middle layer strand scattering device (9),
- scattering the covering layer strands (DS200) onto a strand forming belt (76) to form at least one lower covering layer (DSOSB),
- scattering the middle layer strands (MS200) onto the lower covering layer (DSOSB) to form at least one middle layer (MSOSB),
- scattering the covering layer strands (DS200) onto the middle layer (MSOSB) to form at least one upper covering layer (DSOSB),
- transporting the strand cake (900) consisting of lower covering layer (DSOSB), middle layer (MSOSB) and upper covering layer (DSOSB) to a hot press (170),
- pressing the strand cake (900) in the hot press (170) to form an OSB panel of desired thickness,
**characterized in that** to produce an OSB panel on the plant for producing particle boards, the following steps are carried out:
a) transporting at least part of the covering layer strands (DS200) glued in the gluing apparatus (6') into the at least one covering layer scattering apparatus (80),
b) scattering the covering layer strands (DS200) onto the chip forming belt (75) to form at least one lower covering layer (DSOSB),
c) scattering the glued middle layer chips (MS100) onto the lower covering layer (DSOSB) to form a middle layer (MS),
d) scattering the covering layer strands (DS200) onto the middle layer (MS) to form at least one upper covering layer (DSOSB),
e) transporting the strand/chip cake (850) consisting of the lower covering layer (DSOSB), the middle layer (MS) and the upper covering layer (DSOSB) to the hot press (150),
f) pressing the strand/chip cake (850) in the hot press (150) to form an OSB panel (600) of desired thickness.

2. Process according to Claim 1, **characterized by** the following further steps:
g) transporting a part of the middle layer chips (MS100), corresponding to the part of the covering layer strands (DS200) removed from the gluing apparatus (6'), from the middle layer chip bunker (70) into the middle layer strand bunker (7),
h) transporting the middle layer mixture (MS100 + MS200) consisting of middle layer chips (MS100) and middle layer strands (MS200) from the middle layer strand bunker (7) into the middle layer strand scattering apparatus (9),
i) scattering the covering layer strands (DS200) from the covering layer strand scattering apparatus (8) onto the strand forming belt (76) to form at least one lower covering layer (DSOSB),
j) scattering the middle layer mixture (MS100 + MS200) from the middle layer strand scattering apparatus (9) onto the lower covering layer (DSOSB) to form at least one middle layer (MS + MSOSB),
k) scattering the covering layer strands (DS200) from the covering layer strand scattering apparatus (8) onto the middle layer (MS + MSOSB) to form at least one upper covering layer (DSOSB),
1) transporting the strand/chip cake (800) consisting of the lower covering layer (DSOSB), the middle layer (MS + MSOSB) and the upper covering layer (DSOSB) to the hot press (170),
m) pressing the strand/chip cake (800) in the hot press (170) to form an OSB panel (600) of desired thickness.

3. Process for producing an OSB panel on a plant for producing a particle board, where, in normal operation, the plant is operated as follows:
- cutting wood chippings in a chip cutter (10) to form wet chips (100),
- transporting the wet chips (100) from the chip cutter (10) into a wet chip bunker (20),
- transporting the chips (100) from the wet chip bunker (20) into a chip dryer (30),
- drying the chips (100) in the chip dryer (30),
- transporting the chips (100) out of the chip dryer (30) into a chip bunker (40),
- transporting the chips (100) out of the chip bunker (40) into a chip sorting system (50),
- sorting the chips (100) in the chip sorting system (50) into coarse chips (GS), covering layer chips (DS100), middle layer chips (MS100) and dust (St),
- transporting the covering layer chips (DS100) out of the chip sorting system (50) into a covering layer chip bunker (60),
- transporting the middle layer chips (MS100) out of the chip sorting system (50) into a middle layer chip bunker (70),
- gluing the covering layer chips (DS100) and the middle layer chips (MS100) with a synthetic resin glue (KL),
- transporting the glued covering layer chips (DS100) into at least one covering layer scattering apparatus (80),
- transporting the glued middle layer chips (MS100) into at least one middle layer scattering apparatus (90),
- scattering the covering layer chips (DS100) onto a chip forming belt (75) to form at least one lower covering layer (DS),
- scattering the middle layer chips (MS100) onto the lower covering layer (DS) to form at least one middle layer (MS),
- scattering the covering layer chips (DS100) onto the middle layer (MS) to form at least one upper covering layer (DS),
- transporting the chip cake (950) consisting of lower covering layer (DS), middle layer (MS) and upper covering layer (DS) to a hot press (150),
- pressing the chip cake (950) in the hot press (150) to form a particle board (500) of desired thickness;
**characterized by the following steps:**
3.1 cutting roundwood in a strand cutter (110) to form wet strands (300),
3.2 transporting the wet strands (300) from the strand cutter (110) into a wet strand bunker (120),
3.3 transporting the strands (300) from the wet strand bunker (120) into the chip dryer (30), where they are mixed with the chips (100) from the wet chip bunker (20),
3.4 drying the mixture of strands (300) and chips (100) in the chip dryer (30),
3.5 transporting the mixture of strands (300) and chips (100) from the chip dryer (30) into the chip bunker (40),
3.6 transporting the mixture of strands (300) and chips (100) from the chip bunker (40) into the chip sorting system (50),
3.7 sorting the mixture of strands (300) and chips (100) in the chip sorting system (50) into at least covering layer strands (DS300) and middle layer chips (MS100),
3.8 transporting the covering layer strands (DS300) out of the chip sorting system (50) into a covering layer strand bunker (160),
3.9 transporting the middle layer chips (MS100) out of the chip sorting system (50) into the middle layer chip bunker (70),
3.10 transporting the covering layer strands (DS300) from the covering layer strand bunker (160) into a covering layer strand gluing apparatus (160'),
3.11 transporting the middle layer chips (MS100) into a middle layer chip gluing apparatus (70'),
3.12 transporting the glued covering layer chips (DS300) into the at least one covering layer scattering apparatus (80),
3.13 transporting the glued middle layer chips (MS100) into the at least one middle layer scattering apparatus (90),
3.14 scattering the covering layer strands (DS300) onto the chip forming belt (75) to form at least one lower covering layer (DSOSB),
3.15 scattering the glued middle layer chips (MS100) onto the lower covering layer (DSOSB) to form at least one middle layer (MS),
3.16 scattering the covering layer strands (DS300) onto the middle layer (MS) to form at least one upper covering layer (DSOSB),
3.17 transporting the strand/chip cake (850) consisting of the lower covering layer (DSOSB), the middle layer (MS) and the upper covering layer (DSOSB) to the hot press (150),
3.18 pressing the strand/chip cake (850) in the hot press (150) to form an OSB panel (600) of desired thickness.

4. Process according to Claim 1 or 3, **characterized in that** the covering layer strands (DS200) and the chips (100) for the middle layer (MSOSB) are glued with a melamine urea phenol formaldehyde glue (MUPF).

5. Process according to Claim 1 or 3, **characterized in that** polymeric diphenyl methane diisocyanate (PMDI) is used to glue the covering layer strands (DS200), and melamine urea phenol formaldehyde glue (MUPF) is used to glue the chips (100) for the middle layer (MSOSB), or vice versa.

6. Process according to Claim 1 or 3, **characterized in that** polymeric diphenyl methane diisocyanate (PMDI) is also used to glue the covering layer strands (DS200) and the chips (100) for the middle layer (MSOSB).

7. Process according to Claim 2, **characterized in that** the covering layer strands (DS200) and the middle layer mixture (MS100 + MS200) are glued with a melamine urea phenol formaldehyde glue (MUPF).

8. Process according to Claim 2, **characterized in that** polymeric diphenyl methane diisocyanate (PMDI) is used to glue the covering layer strands (DS200), and melamine urea phenol formaldehyde glue (MUPF) is used to glue the middle layer mixture (MS100 + MS200), or vice versa.

9. Process according to Claim 2, **characterized in that** polymeric diphenyl methane diisocyanate (PMDI) is used to glue the covering layer strands (DS200) and the middle layer mixture (MS100 + MS200).

10. Covering layer scattering apparatus for use in the process according to one of Claims 1 to 7, to be arranged above a chip forming belt (75) circulating continuously in an operating direction (A), having at least:
a chip bunker (88) having a bunker bottom belt (81) arranged therein and having a first (811) and a second (812) end, a multiplicity of scraping rollers (82) arranged above the bunker bottom belt (81), a multiplicity of ejector rollers (83) arranged above the bunker bottom belt (81), a multiplicity of screens (84) arranged underneath the bunker bottom belt (81), and a multiplicity of wheel heads (85) that can each be driven about an axis of rotation (D₂) and are arranged in a plane underneath of and at the side of the bunker bottom belt (81), a feed device (86) arranged above the scraping roller (82), and a device (87) for producing an air stream that is arranged underneath the bunker bottom belt (81),
wherein the bunker bottom belt (81) can be driven so as to circulate continuously and reversibly, each scraping roller (82) is arranged such that it can be rotated respectively about an axis of rotation (D), and at least some of the scraping rollers (82) can be driven reversibly, the chip or strand feed device (86) is arranged above the scraping rollers (82), the ejector rollers (83) which are arranged such that they can be rotated respectively about an axis of rotation (D₁) are arranged in the region of the first end of the bunker bottom belt (81), and the screens (84) are arranged in the region of the second end of the bunker bottom belt (81),
and wherein
1. in chip operation
all the scraping rollers (82) and the bunker bottom belt (81) are in operation, rotating in the direction of rotation in the operating direction (A), the ejector rollers (83) and the wheel heads (85) are out of operation, so that the chips (100) fed in by the chip feed device (86) fall off the bunker bottom belt (81) at the first end (811), are then conveyed through the screens (84) by the air stream and are subsequently scattered onto the chip forming belt (75);
2. in strand operation
at least some of the scraping rollers (82), the bunker bottom belt (81), the ejector rollers (83) and the wheel heads (85) are in operation rotating in the direction of rotation counter to the operating direction (A), so that the strands (200, 300) fall off the bunker bottom belt (81) at the end (812) and are scattered onto the chip forming belt (75) via the wheel heads (85).

## Revendications

1. Procédé de fabrication d'un panneau OSB sur un équipement pour la fabrication d'un panneau de particules associé à un équipement pour la fabrication d'un panneau OSB,
l'équipement pour la fabrication de panneaux de particules étant en un fonctionnement normal exploité de la manière suivante :
- Hacher des copeaux de bois dans une déchiqueteuse (10) de particules en particules humides (100),
- Transporter les particules humides (100) de la déchiqueteuse (10) de particules dans un réservoir (20) de particules humides,
- Transporter les particules (100) du réservoir (20) de particules humides dans un sécheur (30) de particules,
- Sécher les particules (100) dans le sécheur (30) de particules,
- Transporter les particules (100) du sécheur (30) de particules dans un réservoir (40) de particules,
- Transporter les particules (100) du réservoir (40) de particules dans un équipement de triage (50) des particules,
- Trier les particules (100) dans l'équipement de triage (50) des particules en particules grossières (GS), particules pour couches de surface (DS100), particules pour couches intermédiaires (MS100) et poussières (St),
- Transporter les particules pour couches de surface (DS100) de l'équipement de triage (50) des particules dans un réservoir (60) de particules pour couches de surface,
- Transporter les particules pour couches intermédiaires (MS100) de l'équipement de triage (50) des particules dans un réservoir (70) de particules pour les couches intermédiaires,
- Encoller les particules pour couches de surface (DS100) et les particules pour couches intermédiaires (MS100) avec une colle de résine synthétique (KL),
- Transporter les particules pour couches de surface (DS100) encollées dans au moins un dispositif d'épandage (80) pour couches de surface,
- Transporter les particules pour couches intermédiaires (MS100) encollées dans au moins un dispositif d'épandage (90) pour couches intermédiaires,
- Epandre les particules pour couches de surface (DS100) sur une bande de formage (75) de particules pour former au moins une couche de surface (DS) inférieure,
- Epandre les particules pour couches intermédiaires (MS100) sur la couche de surface (DS) inférieure pour former au moins une couche intermédiaire (MS),
- Epandre les particules pour couches de surface (DS100) sur la couche intermédiaire (MS) pour former au moins une couche de surface (DS) supérieure,
- Transporter à une presse à chaud (150) le matelas (950) de particules, composé de couche de surface (DS) inférieure, de couche intermédiaire (MS) et de couche de surface (DS) supérieure,
- Compresser le matelas (950) de particules dans la presse à chaud (150) pour former un panneau (500) de particules d'épaisseur désirée ;
et l'équipement pour la fabrication de panneaux OSB étant en un fonctionnement normal exploité de la manière suivante :
- Hacher des rondins de bois dans une déchiqueteuse (1) de copeaux longs en copeaux longs (200) humides,
- Transporter les copeaux longs (200) humides de la déchiqueteuse (1) de copeaux longs dans un réservoir (2) de copeaux longs humides,
- Transporter les copeaux longs (200) du réservoir (2) de copeaux longs humides dans un sécheur (3) de copeaux longs,
- Sécher les copeaux longs (200) dans le sécheur (3) de copeaux longs,
- Transporter les copeaux longs (200) du sécheur (3) de copeaux longs dans un équipement de triage (5) de copeaux longs,
- Trier les copeaux longs (200) dans l'équipement de triage (5) de copeaux longs en copeaux longs pour couches de surface (DS200), copeaux longs pour couches intermédiaires (MS200) et produit fin (F),
- Transporter les copeaux longs pour couches de surface (DS200) de l'équipement de triage (5) de copeaux longs dans un réservoir (6) de copeaux longs pour couches de surface,
- Transporter les copeaux longs pour couches intermédiaires (MS200) de l'équipement de triage (5) de copeaux longs dans un réservoir (7) de copeaux longs pour couches intermédiaires,
- Encoller les copeaux longs pour couches de surface (DS200) et les copeaux longs pour couches intermédiaires (MS200) dans respectivement un dispositif d'encollage (6', 7') avec une colle en résine synthétique,
- Transporter les copeaux longs pour couches de surface (DS200) encollés dans au moins un dispositif d'épandage (8) de copeaux longs pour couches de surface,
- Transporter les copeaux longs pour couches intermédiaires (MS200) encollés dans au moins un dispositif d'épandage (9) de copeaux longs pour couches intermédiaires,
- Epandre les copeaux longs pour couches de surface (DS200) sur une bande de formage (76) de copeaux longs pour former au moins une couche de surface (DSOSB) inférieure,
- Epandre les copeaux longs pour couches intermédiaires (MS200) sur la couche de surface (DSOSB) inférieure pour former au moins une couche intermédiaire (MSOSB),
- Epandre les copeaux longs pour couches de surface (DS200) sur la couche intermédiaire (MSOSB) pour former au moins une couche de surface (DSOSB) supérieure,
- Transporter à une presse à chaud (170) le matelas (900) de copeaux longs, composé de couche de surface (DSOSB) inférieure, de couche intermédiaire (MSOSB) et de couche de surface (DSOSB) supérieure,
- Compresser le matelas (900) de copeaux longs dans la presse à chaud (170) pour former un panneau OSB d'épaisseur désirée,
**caractérisée en ce que** pour la fabrication d'un panneau OSB sur l'équipement pour la fabrication de panneaux de particules, les étapes suivantes sont réalisées
a) Transporter au moins une partie des copeaux longs pour couches de surface (DS200) encollés dans le dispositif d'encollage (6') dans l'au moins un dispositif d'épandage (80) pour couches de surface,
b) Epandre les copeaux longs pour couches de surface (DS200) sur la bande de formage (75) de particules pour former au moins une couche de surface (DSOSB) inférieure,
c) Epandre les particules pour couches intermédiaires (MS100) encollées sur la couche de surface (DSOSB) inférieure pour former une couche intermédiaire (MS),
d) Epandre les copeaux longs pour couches de surface (DS200) sur la couche intermédiaire (MS) pour former au moins une couche de surface (DSOSB) supérieure,
e) Transporter à la presse à chaud (150) le matelas (850) de particules/copeaux longs, composé de la couche de surface (DSOSB) inférieure, la couche intermédiaire (MS) et de la couche de surface (DSOSB) supérieure,
f) Compresser le matelas (850) de particules/copeaux longs dans la presse à chaud (150) pour former un panneau OSB (600) d'épaisseur désirée.

2. Procédé selon la revendication 1, **caractérisé par** les autres étapes suivantes :
g) Transporter une partie des particules pour couches intermédiaires (MS100), correspondant à la partie de copeaux longs pour couches de surface (DS200) prélevée du dispositif d'encollage (6'), du réservoir de particules (70) pour couches intermédiaires dans le réservoir (7) de copeaux longs pour couches intermédiaires,
h) Transporter le mélange (MS100 + MS200) pour couches intermédiaires, composé de particules pour couches intermédiaires (MS100) et de copeaux longs pour couches intermédiaires (MS200), du réservoir (7) de copeaux longs pour couches intermédiaires dans le dispositif d'épandage (9) de copeaux longs pour couches intermédiaires,
i) Epandre les copeaux longs pour couches de surface (DS200) du dispositif d'épandage (8) de copeaux longs pour couches de surface sur la bande de formage (76) de copeaux longs pour former au moins une couche de surface (DSOSB) inférieure,
j) Epandre sur la couche de surface (DSOSB) inférieure le mélange (MS100 + MS200) pour couches intermédiaires du dispositif d'épandage (9) de copeaux longs pour couches intermédiaires, pour former au moins une couche intermédiaire (MS + MSOSB),
k) Epandre sur la couche intermédiaire (MS + MSOSB) les copeaux longs (DS200) pour couches de surface du dispositif d'épandage (8) de copeaux longs pour couches de surface, pour former au moins une couche de surface (DSOSB) supérieure,
l) Transporter à la presse à chaud (170) le matelas (800) de particules/copeaux longs, composé de la couche de surface (DSOSB) inférieure, de la couche intermédiaire (MS + MSOSB) et de la couche de surface (DSOSB) supérieure,
m) Compresser le matelas (800) de particules/copeaux longs dans la presse à chaud (170) pour former un panneau OSB (600) d'épaisseur désirée.

3. Procédé de fabrication d'un panneau OSB sur un équipement pour la fabrication d'un panneau de particules, ledit équipement étant en un fonctionnement normal exploité de la manière suivante :
- Hacher des copeaux de bois dans une déchiqueteuse (10) de particules en particules humides (100),
- Transporter les particules humides (100) de la déchiqueteuse (10) de particules dans un réservoir (20) de particules humides,
- Transporter les particules (100) du réservoir (20) de particules humides dans un sécheur (30) de particules,
- Sécher les particules (100) dans le sécheur (30) de particules,
- Transporter les particules (100) du sécheur (30) de particules dans un réservoir (40) de particules,
- Transporter les particules (100) du réservoir (40) de particules dans un équipement de triage (50) des particules,
- Trier les particules (100) dans l'équipement de triage (50) des particules en particules grossières (GS), particules pour couches de surface (DS100), particules pour couches intermédiaires (MS100) et poussières (St),
- Transporter les particules pour couches de surface (DS100) de l'équipement de triage (50) des particules dans un réservoir (60) de particules pour couches de surface,
- Transporter les particules pour couches intermédiaires (MS100) de l'équipement de triage (50) des particules dans un réservoir (70) de particules pour les couches intermédiaires,
- Encoller les particules pour couches de surface (DS100) et les particules pour couches intermédiaires (MS100) avec une colle de résine synthétique (KL),
- Transporter les particules pour couches de surface (DS100) encollées dans au moins un dispositif d'épandage (80) pour couches de surface,
- Transporter les particules pour couches intermédiaires (MS100) encollées dans au moins un dispositif d'épandage (90) pour couches intermédiaires,
- Epandre les particules pour couches de surface (DS100) sur une bande de formage (75) de particules pour former au moins une couche de surface (DS) inférieure,
- Epandre les particules pour couches intermédiaires (MS100) sur la couche de surface (DS) inférieure pour former au moins une couche intermédiaire (MS),
- Epandre les particules pour couches de surface (DS100) sur la couche intermédiaire (MS) pour former au moins une couche de surface (DS) supérieure,
- Transporter à une presse à chaud (150) le matelas (950) de particules, composé de couche de surface (DS) inférieure, de couche intermédiaires (MS) et de couche de surface (DS) supérieure,
- Compresser le matelas (950) de particules dans la presse à chaud (150) pour former un panneau (500) de particules d'épaisseur désirée ;
**caractérisé par les étapes suivantes :**
3.1. Hacher des rondins de bois dans une déchiqueteuse (110) de copeaux longs pour former des copeaux longs (300) humides,
3.2. Transporter les copeaux longs (300) humides de la déchiqueteuse (110) de copeaux longs dans un réservoir (120) de copeaux longs humides,
3.3. Transporter les copeaux longs (300) du réservoir (120) de copeaux longs humides dans le sécheur (30) de particules, où ils sont mélangés avec les particules (100) du réservoir (20) de particules humides,
3.4. Sécher le mélange de copeaux longs (300) et de particules (100) dans le sécheur (30) de particules,
3.5. Transporter le mélange de copeaux longs (300) et de particules (100) du sécheur (30) de particules dans le réservoir (40) de particules,
3.6. Transporter le mélange de copeaux longs (300) et de particules (100) du réservoir (40) de particules dans l'équipement de triage (50) de particules,
3.7. Trier le mélange de copeaux longs (300) et de particules (100) dans l'équipement de triage (50) en au moins des copeaux longs pour couches de surface (DS300) et particules pour couches intermédiaires (MS100),
3.8. Transporter les copeaux longs pour couches de surface (DS300) de l'équipement de triage (50) de particules dans un réservoir (160) de copeaux longs pour couches de surface,
3.9. Transporter les particules pour couches intermédiaires (MS100) de l'équipement de triage (50) de particules dans le réservoir (70) de particules pour couches intermédiaires,
3.10. Transporter les copeaux longs pour couches de surface (DS300) du réservoir (160) de copeaux longs pour couches de surface dans un dispositif d'encollage (160') de copeaux longs pour couches de surface,
3.11. Transporter les particules pour couches intermédiaires (MS100) dans un dispositif d'encollage (70') de particules pour couches intermédiaires,
3.12. Transporter les particules pour couches de surface (DS300) encollées dans l'au moins un dispositif d'épandage (80) pour couches de surface,
3.13. Transporter les particules pour couches intermédiaires (MS100) encollées dans l'au moins un dispositif d'épandage (90) pour couches intermédiaires,
3.14. Epandre sur la bande de formage (75) de particules les copeaux pour couches de surface (DS300), pour former au moins une couche de surface (DSOSB) inférieure,
3.15. Epandre sur la couche de surface (DSOSB) inférieure les particules pour couches intermédiaires (MS100) encollées, pour former une couche intermédiaire (MS),
3.16. Epandre sur la couche intermédiaire (MS) les copeaux longs pour couches de surface (DS300), pour former au moins une couche de surface (DSOSB) supérieure,
3.17. Transporter à la presse à chaud (150) le matelas (850) de particules/copeaux longs, composé de la couche de surface (DSOSB) inférieure, la couche intermédiaire (MS) et la couche de surface (DSOSB) supérieure,
3.18. Compresser le matelas (850) de particules/copeaux longs dans la presse à chaud pour former un panneau OSB (600) d'épaisseur désirée.

4. Procédé selon la revendication 1 ou 3, **caractérisé en ce que** les copeaux longs pour couches de surface (DS200) et les particules (100) pour la couche intermédiaire (MSOSB) sont encollés avec une colle mélamine-urée-phénol-formaldéhyde (MUPF).

5. Procédé selon la revendication 1 ou 3, **caractérisé en ce qu'**on utilise du polymère de diisocyanate de diphénylméthane (PMDI) pour l'encollage des copeaux longs pour couches de surface (DS200) et de la colle mélamine-urée-phénol-formaldéhyde (MUPF) pour le collage des particules (100) pour la couche intermédiaire (MSOSB) est utilisée ou inversement.

6. Procédé selon la revendication 1 ou 3, **caractérisé en ce qu'**on utilise en outre du polymère de diisocyanate de diphénylméthane (PMDI) pour l'encollage des copeaux longs pour couches de surface (DS200) et des particules (100) pour la couche intermédiaire (MSOSB).

7. Procédé selon la revendication 2, **caractérisé en ce que** les copeaux longs pour couches de surface (DS200) et le mélange pour couches intermédiaires (MS100 + MS200) sont encollés avec une colle mélamine-urée-phénol-formaldéhyde (MUPF).

8. Procédé selon la revendication 2, **caractérisé en ce qu'**on utilise du polymère de diisocyanate de diphénylméthane (PMDI) pour l'encollage des copeaux longs pour couches de surface (DS200) et de la colle mélamine-urée-phénol-formaldéhyde (MUPF) pour l'encollage du mélange pour couches intermédiaires (MS100 + MS200) ou inversement.

9. Procédé selon la revendication 2, **caractérisé en ce qu'**on utilise du polymère de diisocyanate de diphénylméthane (PMDI) pour l'encollage des copeaux longs pour couches de surface (DS200) et du mélange pour couches intermédiaires (MS100 + MS200).

10. Dispositif d'épandage pour couches de surface pour l'utilisation dans le procédé selon l'une des revendications 1 à 7, pour l'agencement au-dessus d'une bande de formage (75) de particules circulant de manière continue dans une direction de travail (A), comprenant au moins :
un réservoir (88) de particules comprenant une courroie (81) de fond de réservoir, agencées dans celui-ci et présentant une première (811) et une seconde (812) extrémité, une pluralité de rouleaux racleurs (82) agencés au-dessus de la courroie (81) de fond de réservoir, une pluralité de rouleaux éjecteurs (83) agencés au-dessus de la courroie (81) de fond de réservoir, une pluralité de tamis (84) agencés au-dessous de la courroie (81) de fond de réservoir et une pluralité de têtes à disque (85) entraînables respectivement autour d'un axe de rotation (D₂) et agencées dans un plan au-dessous de et latéralement à la courroie (81) de fond de réservoir, un dispositif d'acheminement (86) agencé au-dessus des rouleaux racleurs (82) et un dispositif (87) pour générer un écoulement d'air agencé au-dessous de la courroie (81) de fond de réservoir, dispositif dans lequel la courroie (81) de fond de réservoir est entraînable de manière réversible et en circulation sans fin, chaque rouleau racleurs (82) est agencé de manière rotative autour d'un axe de rotation (D) respectif et au moins une partie des rouleaux racleurs (82) est entraînable de manière réversible, le dispositif d'acheminement (86) de copeaux longs ou de particules est agencé au-dessus des rouleaux racleurs (82), les rouleaux éjecteurs (83), agencés de manière rotative chacun autour d'un axe de rotation (D₁) respectif, sont agencés dans la zone de la première extrémité de la courroie (81) de fond de réservoir et les tamis (84) sont agencés dans la zone de la deuxième extrémité de la courroie (81) de fond de réservoir,
et dispositif dans lequel
1. En fonctionnement particules
tous les rouleaux racleurs (82) et la courroie (81) de fond de réservoir sont en fonctionnement et sont rotatifs dans le sens de rotation dans la direction de travail (A), les rouleaux éjecteurs (83) et les têtes à disque (85) sont hors service, de sorte que les particules (100) acheminées par le dispositif d'acheminement (86) de particules tombent sur la première extrémité (811) de la courroie (81) de fond de réservoir, puis sont transportées à travers les tamis (84) par l'écoulement d'air et enfin sont épandues sur la bande de formage (75) de particules ;
2. En fonctionnement copeaux longs
au moins une partie des rouleaux racleurs (82), la courroie (81) de fond de réservoir, les rouleaux éjecteurs (83) et les têtes à disque (85) sont en fonctionnement et sont rotatifs dans le sens de rotation contraire à la direction de travail (A), de sorte que les copeaux longs (200, 300) tombent sur l'extrémité (812) de la courroie (81) de fond de réservoir et sont épandues sur la bande de formage (75) de particules en passant par les têtes à disque (85).
